# FASCICULE DE BREVET EUROPEEN

(11) **EP 0 851 047 B1**
(45) Date de publication et mention de la délivrance du brevet: **05.04.2000**
(21) Numéro de dépôt: 97420242.6
(22) Date de dépôt: 23.12.1997
(51) Int. Cl.: D03C 1/14, D03C 1/00, H01F 7/14

(54) **Dispositif d'actionnement à sélection électromagnétique pour la commande des ratières et autres mécaniques de tissage**
Betätigungsvorrichtung mit elektromagnetischer Auswahl für die Steuerung von Schaftmaschinen und anderen Webmechanismen
Control device with electromagnetical selection for dobbies and other weaving mechanisms

(30) Priorité: 31.12.1996 FR 9616393
(43) Date de publication de la demande: 01.07.1998
(73) Titulaire: STAUBLI FAVERGES, 74210 Faverges (FR)
(72) Inventeur: Froment, Jean-Paul, Route des Côtes, FR - 74210 Doussard (FR); Pages, Jean-Pierre, 74210 Faverges (FR)
(74) Mandataire: Myon, Gérard Jean-Pierre

(56) Documents cités:
- EP-A- 0 068 139
- EP-A- 0 324 423
- EP-A- 0 606 517
- FR-A- 2 515 703

## Description

La présente invention a trait aux ratières et autres mécaniques de tissage pour la formation de la foule sur les machines à tisser, et elle concerne plus particulièrement les dispositifs d'actionnement à sélection électromagnétique qui, en liaison avec les appareils de lisage, assurent la commande des mécaniques de ce type en fonction de l'armure à réaliser sur le tissu en cours de tissage.

Le document FR-A-2 515 703 (STAUBLI) décrit un dispositif d'actionnement de ce genre conforme au préambule de la revendication indépendante et qui comprend une série d'électro-aimants en nombre égal à celui des lames de la mécanique, c'est-à-dire des systèmes amplificateurs et des cadres de lisses portés par la machine à tisser. Les électro-aimants, alimentés à travers l'appareil de lisage en fonction du programme d'armure, sont rassemblés sur un châssis unique qui est animé d'un mouvement oscillant lié à celui de la mécanique et qui porte, au niveau de chaque lame, un sélecteur pivotant associé à des moyens élastiques qui tendent à l'écarter des pôles d'attraction de l'électro-aimant considéré. Chaque sélecteur est ainsi animé d'un déplacement alternatif qui l'approche et l'éloigne cycliquement des queues des deux organes d'actionnement assurant le contrôle du système amplificateur envisagé, la sélection entre les deux organes de chaque paire étant opérée par l'électro-aimant correspondant, suivant qu'il est ou non alimenté par l'appareil de lisage de la mécanique.

L'expérience a démontré qu'aux vitesses de fonctionnement très élevées exigées dans l'avenir pour les machines à tisser et les mécaniques d'armure associées à celles-ci, l'armature mobile qui équipe chaque sélecteur vient frapper fortement l'armature fixe de l'électro-aimant. Ces chocs répétés provoquent une usure relativement rapide de l'ensemble du dispositif et engendrent au surplus, outre un bruit important, des vibrations qui perturbent le fonctionnement de la mécanique et créent des défauts de tissage. Les inconvénients pratiques subsistent même lorsqu'on prend soin-de monter la partie centrale de chaque armature mobile sur un pivot solidaire du corps de sélecteur.

La présente invention a plus particulièrement pour but de remédier aux inconvénients précités des dispositifs classiques, et ce en agençant chaque sélecteur pivotant de façon à lui conférer un coefficient d'amplification de mouvement tel que son déplacement sélectif s'opère de manière nette et précise en dépit d'une valeur d'entrefer très réduite.

L'invention consiste essentiellement à articuler l'armature mobile sur ledit sélecteur par son extrémité tournée en direction de l'axe de pivotement de celui-ci, et à associer à cette armature mobile des moyens de rappel élastiques qui agissent sur l'extrémité opposée en vue de maintenir cette dernière au contact permanent du pôle correspondant de l'armature fixe de l'électro-aimant envisagé et, tout en assurant ainsi par réaction le rappel du sélecteur à la position écartée, d'éloigner la partie opposée de ce sélecteur de l'autre pôle de ladite armature fixe, en créant ainsi l'entrefer nécessaire au fonctionnement de l'ensemble.

Le dessin annexé, donné à titre d'exemple, permettra de mieux comprendre l'invention, les caractéristiques qu'elle présente et les avantages qu'elle est susceptible de procurer:
- Fig. 1 est une coupe transversale montrant schématiquement l'agencement d'un dispositif d'actionnement suivant l'invention au niveau de chacune des lames d'une ratière du type rotatif.
- Fig. 2 et 3 illustrent à plus grande échelle le fonctionnement sélectif de l'un des sélecteurs pivotants du dispositif suivant fig. 1.
- Fig. 4 illustre une variante de mise en oeuvre de l'invention.

Comme dans le cas du document antérieur cité plus haut, le dispositif d'actionnement suivant fig. 1 est monté sur un châssis oscillant formé par deux bras latéraux 1 reliés par une traverse longitudinale 2. Chacun des bras 1, montés sur un axe fixe 3, est équipé d'un galet 4 que des moyens élastiques appropriés maintiennent au contact d'une came tournante 5, les deux cames du système assurant ainsi l'oscillation cyclique du châssis 1-2 autour de l'axe 3, à la manière illustrée par la flèche F₁.

C'est sur la traverse 2 de ce châssis oscillant 1-2 qu'est fixé le bloc qui renferme l'ensemble des électro-aimants de commande 6 alimentés par l'appareil de lisage (non représenté) de la mécanique considérée. En vis-à-vis de l'armature fixe 6a-6b de chaque électro-aimant élémentaire 6 du bloc précité est prévu un sélecteur pivotant 7 monté sur un axe fixe 8 qui relie les deux bras 1 parallèlement à la traverse 2 du châssis 1-2. Les sélecteurs 7 sont disposés côte à côte sur l'axe 8, avec un jeu minime de façon à se trouver disposés en face des pôles d'attraction des différents électro-aimants 6.

Chaque sélecteur 7 est destiné à assurer la commande sélective de l'un ou l'autre des deux organes basculants 9 et 10 qui assurent l'actionnement de la lame considérée de la mécanique. L'ensemble des organes 9 est porté par un axe fixe 11 tandis que l'axe de pivotement des organes 10 est avantageusement constitué par l'axe de basculement 3 du châssis 1-2.

Comme plus particulièrement montré en fig. 2, chaque sélecteur 7 est équipé, au niveau de celui de ses bords qui est tourné en direction de l'électro-aimant 6, d'une armature mobile 12 formée par une plaquette dont la face tournée à l'opposé de l'armature 6a-6b de chaque électro-aimant 6 est solidaire d'une barrette mince 12a introduite dans une cavité 7a ménagée dans l'épaisseur du corps du sélecteur, avantageusement réalisé en matière synthétique. L'extrémité de la barrette 12a qui est adjacente à l'axe de pivotement 8 est articulée à l'intérieur de sa cavité 7a sur un petit pivot 7b, tandis que l'extrémité opposée de l'armature 12 reçoit l'action permanente d'un ressort 13 engagé dans un logement borgne 7c du corps du sélecteur.

A la position de repos illustrée en fig. 3, c'est-à-dire lorsque l'électro-aimant 6 qui correspond au sélecteur 7 considéré n'est pas alimenté en courant électrique, le ressort 13, prenant appui contre la face arrière de l'armature 12, tend d'une part à appliquer la partie inférieure de cette armature contre le pôle inférieur 6a de l'armature fixe dudit électro-aimant, d'autre part et simultanément, à écarter le sélecteur de celui-ci, l'orientation oblique ainsi conférée à ladite armature engendrant un très faible entrefer au niveau du pôle supérieur 6b.

A cette position, la pointe 7d qui équipe chaque sélecteur 7 à l'opposé de l'axe de pivotement 8 se trouve disposée en vis-à-vis de la queue 9a de l'organe 9, de telle sorte que, lorsque dans son mouvement oscillant le châssis 1-2 opère l'abaissement du bloc des électro-aimants 6, ladite pointe 7d vient prendre appui contre la queue 9a qui est ainsi écartée de la butée fixe 14 contre laquelle elle se trouvait appliquée par un ressort 15 (cf. fig. 1).

Dans ces conditions, c'est l'organe 9 qui est actionné pour la commande de la lame envisagée de la mécanique. Cette commande subsiste aussi longtemps que l'électro-aimant concerné n'est pas alimenté par l'appareil de lisage de la mécanique.

Par contre, dès que cette alimentation survient, le flux magnétique engendré par l'armature fixe de l'électro-aimant exerce l'attraction de l'armature mobile 12. Etant donné que le ressort 13 maintient toujours la partie inférieure de cette armature 12 appliquée contre le pôle inférieur 6a, c'est la partie supérieure de ladite armature qui bascule jusqu'à ce que son extrémité supérieure vienne s'appliquer contre le pôle supérieur 6b, ce basculement autour du pivot 6b provoquant le pivotement du sélecteur 7 qui vient affecter la position illustrée en fig. 2.

La pointe 7d est alors disposée en vis-à-vis de la queue 10a de l'organe 10 qui est donc actionné au cours du mouvement oscillant du châssis 1-2.

Il convient d'observer que l'entrefer visible en fig. 3 est très réduit, de sorte que l'effet engendré par le flux magnétique est très important, ce qui permet d'avoir recours à des électro-aimants de dimensions réduites et de faible consommation. Bien que cet entrefer soit faible, la géométrie particulière du dispositif crée un effet amplificateur et permet un grand déplacement au niveau de la pointe 7d.

Bien évidemment, dès que l'électro-aimant 6 considéré n'est plus alimenté par l'appareil de lisage, le ressort 13 fait automatiquement passer le sélecteur 7 de la position suivant fig. 2 à celle suivant fig. 3.

On notera que l'amplitude du déplacement angulaire du sélecteur 7 est limitée par portée de la pointe 7d contre l'une ou l'autre de deux butées 9b, respectivement 10b, prévues à cet effet en bout des queues 9a, 10a des organes 9, 10.

Chaque sélecteur 7 est avantageusement réalisé par injection et moulage d'une matière amagnétique, à l'intérieur de laquelle est directement noyée l'extrémité de la pointe 7d, réalisée en acier.

L'ensemble 7-12 est très compact. Sa course utile est très grande et l'électro-aimant fonctionne avec un très bon rendement, tandis que les imprécisions inévitables du système sont absorbées par le fait que l'armature mobile est toujours en appui contre l'armature fixe 6a-6b par l'une au moins de ses extrémités.

Il doit d'ailleurs être entendu que la description qui précède n'a été donnée qu'à titre d'exemple et qu'elle ne limite nullement le domaine de l'invention.

On observera en particulier que l'invention peut être appliquée avec avantage aux ratières à balances du genre de celle schématiquement illustrée en fig. 4. Chaque balance 16 porte à ses extrémités deux crochets pivotants d'attelage 17 qui sont destinés à coopérer avec des organes de commande 9 et 10, ici en forme de crochets basculants qu'un ressort 15 tend à maintenir élastiquement appliqués contre des butées fixes 18. On retrouve un châssis oscillant 1-2 formant support pour un bloc d'électro-aimants 6, chacun de ceux-ci assurant la commande d'un sélecteur unique 7 pourvu d'une armature mobile 12 identique à celle suivant la forme de réalisation de fig. 1.

Chaque sélecteur 7 est équipé de deux pointes 7d orientées à l'opposé l'une de l'autre afin d'assurer l'actionnement des organes ou crochets 9 et 10 en venant, au cours du déplacement oscillant du châssis 1-2, au contact de portées 9a, 10a des crochets. Au contraire, dès que l'électro-aimant 6 considéré est alimenté, l'armature mobile 12 est attirée contre l'armature fixe, de sorte que le sélecteur 7 bascule autour de son axe 8 et vient à la position oblique représentée en traits interrompus ; l'oscillation du châssis 1-2 se poursuit, mais les pointes 7d ne peuvent venir au contact des portées 9a et 10a, si bien que les organes au crochets 9 et 10 ne sont pas commandés.

## Revendications

1. Dispositif d'actionnement à sélection électromagnétique pour la commande des ratières et autres mécaniques de tissage, du genre comportant pour chaque lame un électro-aimant (6) qui est porté par un châssis (1-2) animé d'un mouvement oscillant et auquel est associé un sélecteur pivotant (7) qui, rappelé par des moyens élastiques (13), est destiné à venir actionner sélectivement l'un ou l'autre de deux organes de commande (9, 10), lequel électro-aimant (6) est alimenté en fonction de l'armure désirée pour le tissu en cours de réalisation, chaque sélecteur (7) étant équipé d'une armature mobile (12) qui est articulée sur ledit sélecteur, caractérisé en ce que ladite armature mobile est articulée sur ledit sélecteur par son extrémité tournée en direction de l'axe de pivotement (8) de celui-ci, tandis que les moyens élastiques de rappel (13) sont agencés de façon à agir sur l'extrémité opposée de ladite armature mobile en vue de maintenir cette dernière au contact permanent du pôle (6a) correspondant de l'armature fixe (6a-6b) de l'électro-aimant (6) et, tout en assurant par réaction le rappel du sélecteur à la position écartée, d'éloigner la partie opposée de ce sélecteur de l'autre pôle (6b) de ladite armature fixe, en créant ainsi l'entrefer nécessaire au fonctionnement de l'ensemble.

2. Dispositif suivant la revendication 1, caractérisé en ce qu'à l'opposé de l'armature fixe (6a-6b), l'armature mobile (12) est solidaire d'une barrette mince (12a) logée dans une cavité (7a) ménagée dans le corps dudit sélecteur, l'une des extrémités de cette barrette étant montée sur un pivot (7b) prévu transversalement à l'une des extrémités de ladite cavité.

3. Dispositif suivant l'une quelconque des revendications 1 à 2, caractérisé en ce que certains (10) des organes de commande pivotent sur l'axe de basculement (3) du châssis oscillant (1-2).

4. Dispositif suivant l'une quelconque des revendications 1 à 3, caractérisé en ce que chacun des organes de commande (9, 10) comporte une butée (9b, 10b) agencée pour limiter l'amplitude du déplacement angulaire du sélecteur (7).

5. Dispositif suivant l'une quelconque des revendications 1 à 4, caractérisé en ce que le sélecteur (7) est réalisé en une matière amagnétique conformée par moulage dans laquelle est enrobée une pointe métallique (7d) destinée à venir porter contre les organes de commande (9, 10).

6. Dispositif suivant la revendication 5, caractérisé en ce que le sélecteur (7) comporte deux pointes (7d) orientées à l'opposé l'une de l'autre pour assurer l'actionnement de deux organes de commande (9, 10) en forme de crochets basculants, agencés pour coopérer avec les crochets d'attelage (16) de l'une des balances (17) de la ratière.

## Claims

1. An actuating device with electromagnetic selection for controlling dobbies and other weaving attachments, of the type comprising an electromagnet (6) for each heald shaft, which electromagnet (6) is carried by a framework (1-2) to which an oscillatory motion is imparted and with which there is associated a pivoted selector (7) which, being springloaded by resilient means (13), is designed to actuate selectively one or other of two control members (9, 10), and which electromagnet (6) is powered as a function of the desired weave of the fabric being produced, each selector (7) being equipped with a mobile armature (12) which is articulated to said selector, characterised in that said mobile armature is articulated to said selector by its end oriented in the direction of the pivot pin (8) of the latter, while the resilient return means (13) are arranged in such a way as to act on the opposite end of said mobile armature with a view to keeping the latter in permanent contact with the corresponding pole (6a) of the stationary armature (6a-6b) of the electromagnet (6) and, while ensuring by reaction the return of the selector to the separated position, to distancing the opposite part of this selector from the other pole (6b) of said stationary armature, thus creating the air gap necessary for operation of the assembly.

2. A device according to claim 1, characterised in that, at the opposite side from the stationary armature (6a-6b), the mobile armature (12) is integral with a thin bar (12a) accommodated in a cavity (7a) formed in the body of said selector, one of the ends of this bar being mounted on a pivot (7b) provided transversely at one of the ends of said cavity.

3. A device according to either one of claims 1 and 2, characterised in that certain (10) of the control members pivot on the swivel pin (3) of the oscillating framework (1-2).

4. A device according to any one of claims 1 to 3, characterised in that each of the control members (9, 10) comprises an abutment (9b, 10b) arranged so as to limit the angular displacement of the selector (7).

5. A device according to any one of claims 1 to 4, characterised in that the selector (7) is made of a nonmagnetic material shaped by moulding and in which there is encased a metallic peg (7d) designed to bear against the control members (9, 10).

6. A device according to claim 5, characterised in that the selector (7) comprises two pegs (7d) oriented in opposite directions to ensure actuation of two control members (9, 10) in the form of rocking hooks, arranged to cooperate with the coupling hooks (16) of one of the rockers (17) of the dobby.

## Patentansprüche

1. Betätigungsvorrichtung mit elektromagnetischer Auswahl für die Steuerung von Schaftmaschinen und anderen Webmaschinen, von der Art, die für jeden Schaft einen Elektromagneten (6) umfaßt, der durch einen Rahmen (1-2) getragen wird, der eine Schwingbewegung ausführt und dem ein schwenkbarer Wähler (7) zugeordnet ist, rückgestellt durch elastische Einrichtungen (13), der dazu bestimmt ist, selektiv das eine oder das andere von zwei Steuerorganen (9, 10) zu betätigen, wobei der Elektromagnet (6) in Abhängigkeit von der gewünschten Bindung des in Arbeit befindlichen Gewebes gespeist wird und jeder Wähler (7) mit einer beweglichen Armatur (12) ausgerüstet ist, die an dem genannten Wähler angelenkt ist,
**dadurch gekennzeichnet,**
daß die genannte bewegliche Armatur an dem genannten Wähler mit ihrem in Richtung seiner Schwenkachse (8) weisenden Ende angelenkt ist, während die elastischen Rückstelleinrichtungen (13) so angeordnet sind, daß sie auf das entgegengesetzte Ende der genannten beweglichen Armatur wirken, um letzere in permanentem Kontakt mit dem entsprechenden Pol (6a) der festen Armatur (6a-6b) des Elektromagneten zu halten und dabei, indem sie durch Reaktion die Rückstellung des Wählers in die entfernte Stellung sichern, den entgegengesetzten Teil dieses Wählers von dem anderen Pol (6b) der genannten festen Armatur entfernen und derart den für den Betrieb des Ganzen nötigen Luftspalt schaffen.

2. Vorrichtung nach Anspruch 1, dadurch gekennzeichnet, daß, der festen Armatur 6a-6b entgegengesetzt, die bewegliche Armatur (12) fest mit einem dünnen Stab (12a) verbunden ist, der in einer Vertiefung (7a) sitzt, die in der Dicke des Wählerkörpers ausgespart ist, wobei eines der Enden dieses Stabs auf einen Drehzapfen (7b) montiert ist, der quergerichtet an einem der Enden der genannten Vertiefung vorgesehen ist.

3. Vorrichtung nach einem der Ansprüche 1 bis 2, dadurch gekennzeichnet, daß bestimmte Steuerorgane (10) um die Kippachse (3) des Schwingrahmens (1-2) schwenken.

4. Vorrichtung nach einem der Ansprüche 1 bis 3, dadurch gekennzeichnet, daß jedes der Steuerorgane (9, 10) einen Anschlag (9b, 10b) umfaßt, angeordnet um den Winkelausschlag des Wählers (7) zu begrenzen.

5. Vorrichtung nach einem der Ansprüche 1 bis 4, dadurch gekennzeichnet, daß der Wähler (7), hergestellt mittels Guß bzw. Spritzguß, aus einem unmagnetischen Material besteht, in das eine Metallspitze (7d) eingebettet ist, die dazu bestimmt ist, an den Steuerorganen (9, 10) anzuschlagen bzw. anzuliegen.

6. Vorrichtung nach Anspruch 5, dadurch gekennzeichnet, daß der Wähler (7) zwei Spitzen (7d) umfaßt, die einander entgegengesetzt ausgerichtet sind, um die Betätigung von zwei Steuerorganen (9, 10) in Form von Kipphaken sicherzustellen, angeordnet um mit den Kupplungshaken (16) von einer der Waagen (17) der Schaftmaschine zusammenzuwirken.
